# EUROPÄISCHE PATENTSCHRIFT

(11) **EP 2 231 406 B1**
(45) Veröffentlichungstag und Bekanntmachung des Hinweises auf die Patenterteilung: **29.05.2013**
(21) Anmeldenummer: 08858872.8
(22) Anmeldetag: 27.11.2008
(51) Int. Cl.: B41F 16/00, B41F 19/06, B41F 33/00

(54) **KALTFOLIENAGGREGAT MIT KLEBERAUFTRAG**
COLD FILM UNIT COMPRISING A UNIT FOR APPLICATION OF ADHESIVE
UNITÉ DE PELLICULAGE À FROID COMPRENANT UNE UNITE D'APPLICATION DE COLLE

(30) Priorität: 12.12.2007 DE 102007060277; 26.11.2008 DE 102008044090
(43) Veröffentlichungstag der Anmeldung: 29.09.2010
(73) Patentinhaber: manroland sheetfed GmbH, 63075 Offenbach (DE)
(72) Erfinder: RESCHKE, Guido, 65597 Hünfelden-Ohren (DE); TREISS, Wolfgang, 88250 Weingarten (DE); SCHÖLZIG, Jürgen, 55126 Mainz (DE)
(86) Internationale Anmeldenummer: PCT/EP2008/066301
(87) Internationale Veröffentlichungsnummer: WO 2009/074459

(56) Entgegenhaltungen:
- EP-A- 1 676 703
- DE-A1- 10 047 394
- DE-A1-102005 008 940
- DE-A1-102006 015 249

## Beschreibung

Die Erfindung betrifft eine Einrichtung in einer Maschine zum Transfer bildgebender Schichten von einer Trägerfolie auf Druckbogen nach dem Oberbegriff des Patentanspruchs 1.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist eine Bogen verarbeitende Maschine gezeigt, die einen Anleger und einen Ausleger aufweist, wobei zwischen beiden Aggregaten Druckwerke und ein Beschichtungswerk angeordnet sind. In wenigstens einem der Druckwerke wird ein Klebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Beschichtungswerk mit einem Gegendruckzylinder und einem Presswalze ist eine Folienführung vorgesehen. Diese ist in der Art konzipiert, dass von einer Folienvorratsrolle ein Folienstreifen bzw. eine Transferfolie durch den Transferspalt des Beschichtungswerkes zwischen dem Gegendruckzylinder und der Presswalze geführt wird. Der Folienstreifen wird auf der Auslaufseite nach dem Verlassen des Beschichtungswerkes wieder aufgewickelt. Die Transferfolie weist eine Trägerschicht auf, auf der bildgebende Schichten wie metallische Schichten, beispielsweise aus Aluminium, aufgebracht sein können. Zwischen der metallischen Schicht und der Trägerfolie ist eine Trennschicht vorgesehen, die dafür sorgt, dass die metallische Schicht von der Trägerschicht abziehbar ist.

Beim Transport von Druckbogen durch das Druckwerk wird jeder Druckbogen mit einem Klebstoffmuster versehen. Danach wird der Druckbogen durch das Beschichtungswerk geführt, wobei mittels der Presswalze der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein. Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt.

Es ist bekannt derartige Beschichtungswerke beispielsweise in Druckwerken von Druckmaschinen einzusetzen. Nachteilig an den bekannten Vorrichtungen ist, dass sie oftmals nicht flexibel genug einsetzbar sind.

Aus der DE 10 2006 015 249 A1 ist eine Druckmaschine mit einer Prägeeinrichtung bekannt, die zur Ausführung eines Transfers von bildgebenden Schichten von einer Trägerfolie auf Druckbogen. Ein für den Folientransfer erforderlicher Kleberauftrag auf den Druckbogen kann im Offset- oder im Flexodruckverfahren erfolgen, wobei für die Kleberzufuhr Dosiersysteme verwendet werden. Die Druckmaschine umfasst mehrere Druckwerke

Aus der DE 10 2005008940A1 ist eine Vorrichtung zum Kleberauftrag bekannt.

Aus der EP 1 676 703 A2 ist eine Vorrichtung zum Kleberauftrag für Kaltfolienprägung bekannt, wobei ein Transfer von bildgebenden Schichten von einer Trägerfolie auf Druckbogen erfolgt. Für einen dazu erforderlichen Kleberauftrag werden verschiedene Dosiereinrichtungen für den Kleberauftrag in Verbindung mit Rakeleinrichtungen, die Zylindern oder Walzen von Offsetdruckwerken oder Lackmodulen zugeordnet sind.

In Abhängigkeit von der Belastung aus der Bahn- bzw. Maschinengeschwindigkeit, der Aufwickelgüte der Folienrolle, Veränderungen der Bahnspannungen, Variablen des Applikationssujets und einer so genannten Kanalerregung sind die Prozessbestimmenden Parameter schwierig zu steuern.

Dies hat zur Folge, dass es im Applikationsprozess zu Qualitätseinbußen beim Folientransfer und in der Folge zu Fehlern in der Folienapplikation kommen kann.

Aufgabe der Erfindung ist es daher eine Vorrichtung vorzusehen mittels derer der Übertrag einer bildgebenden Schicht auf einen Druckbogen wirtschaftlich und sicher erfolgen kann, wobei die Vorrichtung einfach handhabbar sein soll.

Die Lösung dieser Aufgabe ergibt sich in einer Vorrichtung gemäß den Merkmalen der Patentanspruches 1.

Es ist erfindungsgemäß vorgesehen, die Einstellung eines Druckwerkes, das als einem für den Folientransfer geeigneten Beschichtungswerk als Auftragswerk für Kleber vorgeordnet ist, durch Einbeziehung einer Einrichtung zur Kontrolle der Farbdichte so auszubilden, dass in diesem Auftragswerk für den Folientransferprozess günstige Einstellungen auf einfache Weise erfolgen können.

Daher wird die Einstellung der die Kleberzufuhr zu dem dem Beschichtungswerk für den Folientransfer vorausgehenden Auftragswerk in der Funktion eines Druckwerkes einer Druckmaschine für die Funktion des Folientransfers in der Druckmaschine mit einer Messung des Kleberauftrags nach dem Drucken erweitert. Der Kleber wird dazu wie eine Druckfarbe verwendet und mittels einer Farbdichtemessanlage auf dem Druckbogen ausgemessen.

Dazu ist vorgesehen, dass spezielle Farbmessfelder für den Kleber zum Folientransfer vorgesehen sind. Weiterhin ist in dem Beschichtungswerk die Folienübertragung so ausgeführt, dass in den Bereichen, in denen Kleber in die Messfelder aufgetragen wird, keine Folienübertragung erfolgt.

Weiterhin ist der Kleber mit einer speziellen Farbe eingefärbt, die auf die zu transferierende Folie abgestimmt und gleichzeitig gut messtechnisch erfassbar ist.

Der Kleberauftrag kann auf diese Weise einfach kontrolliert und wenn gewünscht sogar hinsichtlich einer erforderlichen Auftragsmenge geregelt werden.

Die Vorrichtung ist in vorteilhafter Weise gerade auch dann einsetzbar, wenn eine Verbesserung der Folienausnutzung dadurch zu erreicht werden soll, dass die Transferfolie in eine oder mehrere Teilfolienbahnen geringerer Breite aufgeteilt wird. In Kombination mit dem vorgenannten Verfahren können so auch unterschiedliche Folienarten nebeneinander eingesetzt werden.

Im Folgenden wird die Erfindung anhand von Figuren näher dargestellt.

Dabei zeigt:
- Figur 1 :: eine Übersichtsdarstellung einer Druckmaschine mit einer Fol ientransfereinrichtung,
- Figur 2: eine Druckmaschine mit einem Steuerpult und
- Figur 3: ein Druckbogen mit Testfeldern für die Klebermessung.

In Figur 1 ist eine Bogen verarbeitende Maschine gezeigt, die aus wenigstens zwei Druckwerken besteht. Die beiden Druckwerke werden für folgende Zwecke eingesetzt. Ein Druckbogen wird im ersten Druckwerk mit einem bildgebenden Klebstoffmuster versehen (Auftragwerk 1). Danach wird im Folgedruckwerk gemeinsam mit einem Druckbogen eine Transferfolie 5 durch einen Transferspalt 6 geführt, wobei die Transferfolie 5 im Transferspalt 6 gegen den Druckbogen gepresst wird (Beschichtungswerk 2).

Das Auftragwerk 1 kann ein bekanntes Offsetdruckwerk mit einem Farbwerk 11 einem Plattenzylinder 12, einem Drucktuchzylinder 13 und einem Bogen führenden Druckzylinder 4 sein. Ebenso kann dies ein so genanntes Lackmodul sein, in dem der Drucktuchzylinder 13 als Formzylinder ausgebildet ist. Der Formzylinder wird mit Farbe oder Kleber von einer z.B. als Kammerrakelsystem ausgebildeten Einrichtung anstatt des Farbwerkes 11 versorgt.

Der Transferspalt 6 im Beschichtungswerk 2 wird durch eine Presswalze 3 und einen Gegendruckzylinder 4 gebildet. Hierbei kann die Presswalze 3 dem Drucktuchzylinder und der Gegendruckzylinder 4 dem Gegendruckzylinder eines Offsetdruckwerkes entsprechen. Weiterhin kann die Presswalze 3 dem Formzylinder und der Gegendruckzylinder 4 dem Gegendruckzylinder eines Lackmodules einer Bogendruckmaschine entsprechen.

Die Transferfolien 5 sind mehrschichtig aufgebaut. Sie weisen eine Trägerschicht auf, auf der mittels einer Trennschicht eine bildgebende Schicht aufgebracht ist. Die Trennschicht dient dem erleichterten Abheben der bildgebenden Schicht von der Trägerschicht. Die bildgebende Schicht kann z.B. eine metallisierte Schicht oder eine Glanzschicht oder eine Texturschicht oder eine eingefärbte Schicht oder eine ein oder mehrere Bildmuster enthaltende Schicht sein.

Die Folienvorratsrolle 8 ist dem Beschichtungswerk 2 auf der Seite der Bogenzuführung zugeordnet. Die Folienvorratsrolle 8 weist einen Drehantrieb 7 auf. Der Drehantrieb 7 wird zur kontinuierlichen geregelten Zuführung der Transferfolie zum Beschichtungswerk 2 benötigt und ist daher steuerbar. Weiterhin ist im Bereich der Folienzuführung eine Umlenk- bzw. Spannwalze vorgesehen. Damit wird die Folienbahn der Transferfolie immer in gleicher Spannung gegenüber der Presswalze 3 gehalten. Auf der ablaufseitigen Seite des Druckwerkes ist eine Foliensammelrolle 9 dargestellt. Auf der Foliensammelrolle 9 wird das verbrauchte Folienmaterial wieder aufgewickelt. Auch hier ist für die optimierte Produktion ein Drehantrieb 7 vorzusehen, der steuerbar ist. Im Wesentlichen könnte die Transferfolie 5 auch durch den Drehantrieb 7 auf der Ablaufseite bewegt und auf der Zulaufseite mittels einer Bremse straff gehalten werden.

Der Transfervorgang der bildgebenden z.B. metallisierten Schicht auf das Druckpapier erfolgt in dem Transferspalt 6 zwischen der Presswalze 3 und dem Gegendruckzylinder 4.

Ebenso kann eine Presswalze 3', wie in Figur 1 angedeutet im Auftragwerk 1 dem Transferspalt zwischen Drucktuchzylinder 13 und Druckzylinder 4 nachgeordnet und dem Druckzylinder 4 zugeordnet sein. Mittels der Presswalze 3' kann eine Transferfolie 5' auf einen am Druckzylinder 4 gehaltenen Bogen aufgelegt werden, so dass die bildgebende oder Metallisierungsschicht dort direkt dem bildgebenden Kleberauftrag nachgeordnet erfolgen kann.

Die Presswalze 3 ist mit einer Pressbespannung 10 z.B. als Kunststoffüberzug, vergleichbar einem Gummituch bzw. Drucktuch, versehen sein. Die Pressbespannung 10 wird in einem Zylinderkanal an Spannvorrichtungen gehalten.

Zur Sicherung der Wirtschaftlichkeit des Beschichtungsverfahrens ist vorgesehen, dass der Folienvorschub der Transferfolie 5 von der Folienvorratsrolle 8 zum Transferspalt 6 und zur Foliensammelrolle 9 derart steuerbar ist, dass so weit als möglich die Transferfolie 5 angehalten wird, wenn keine Übertragung der bildgebenden Schicht erfolgen soll. Hierzu kann eine Steuerung der Transferfolie 5 so erfolgen, dass beim Durchlauf eines Greifer des Bogen führenden Gegendruckzylinders 4 aufnehmenden Zylinderkanals der Folienvorschub angehalten wird.

Eine verbesserte Folienausnutzung ergibt sich dadurch, dass die Transferfolie 5 in eine oder mehrere Teilfolienbahnen geringerer Breite aufgeteilt wird.

Innerhalb des für den Folientransfer genutzten Beschichtungswerkes 2 ist eine Bahnführung für Transferfolien 5 dargestellt, Folienleitwalzen 14 aufweist, mittels derer die Transferfolie 5 dem Transferspalt 6 zugeleitet und von diesem abgeführt wird. Hierbei sind entsprechend der Folienführung angeordnete Öffnungen in an dem Beschichtungswerk 2 vorhandenen Schutzen 15 vorzusehen. Diese Öffnungen werden so gestaltet, dass die Folienbahnen 5 leicht zu- und abführbar sind und dass gleichzeitig die Schutzfunktion in vollem Umfang erhalten bleibt.

In der Einrichtung werden durch Überwachung der Folienführung zusätzlich Informationen über die Bahnspannung gewonnen, diese können zur Steuerung des Druck- bzw. Transferprozesses verwendet werden. Dazu ist das System an einen Leitstand der Druckmaschine anbindbar. Über den Leitstand sind die Sollwerte für maximale und minimale Bahnspannung eingebbar. Dies kann von der Art der verwendeten Transferfolie 5 und von den Druck- bzw. Transferbedingungen im Beschichtungsmodul 2 im Zusammenhang mit den Eigenschaften des Bedruckstoffes, des Kleber oder der Pressbespannung abhängig sein.

Die notwendigen Daten können über Schnittstellen direkt von Datenträgern an Folienvorratsrollen eingelesen und mittels Parameterwerten aus der Einstellung der Transferprozesses am Beschichtungsmodul 2 verändert werden.

Weiterhin ist vorgesehen, in einem dem Beschichtungswerk 2 folgenden Druckwerk 50 einen weiteren Farbdruck auf den mit einer metallisierten Schicht bildmäßig beschichteten Druckbogen aufzubringen. Hierbei wird der Druckbogen aus dem Beschichtungswerk 2 von dem Gegendruckzylinder 4 über eine Bogentransfertrommel oder eine Bogentransfereinheit an einen Gegendruckzylinder 40 des Druckwerkes 50 überführt.

Das Druckwerk 50 weist wie üblich in Offsetdruckwerken den Gegendruckzylinder 40, einen diesem zugeordneten Gummi- oder Drucktuchzylinder 41 und einen diesem zugeordneten Plattenzylinder 43 auf. Dem Plattenzylinder 43 sind hier schematisch dargestellt ein Farbwerk und ein Feuchtwerk zugeordnet.

Zwischen dem Gegendruckzylinder 40 und dem Drucktuchzylinder 41 wird ein weiterer Druckspalt 60 gebildet. In diesem Druckspalt 60 wird Druckfarbe von einer auf dem Plattenzylinder 43 aufgespannten Druckplatte 44 aus über einen auf dem Drucktuchzylinder 41 angeordneten Bezug 42 auf den Druckbogen aufgebracht.

In dem Pressspalt 60 wird eine annähernd linienförmige Pressung auf den Druckbogen ausgeübt, die auch auf die Bildteile der metallischen Beschichtung einwirkt. Es hierbei vorgesehen, dass die Pressung im Pressspalt 60 auf die im Transferspalt 6 vorgesehene Pressung abgestimmt ist.

In Druckmaschinen sind für die Steuerung der Abläufe so genannte Maschinensteuerungen vorgesehen. Diese Steuerungen beinhaltet alle Einstellmöglichkeiten für das Druckwerk 50 und auch die Druckwerke der Druckmaschine, die in dem Beschichtungswerk 2 und dem Auftragswerk 1 enthalten sind.

Weiterhin ist in Verbindung mit der Maschinensteuerung eine Steuervorrichtung vorgesehen, die als Farbmessanlage ausgebildet ist und zur Überwachung der Druckqualität dient. Hierbei werden Farbmess- oder Farbkontrollfelder optisch hinsichtlich ihrer Dichte oder farbmetrischen Remissionen ausgemessen. Die Farbmess- oder Farbkontrollfelder sind üblicherweise als Kontrollstreifen am Anfang oder am Ende des Druckbogens angeordnet und können so auf der Messanlage leicht abgetastet werden. Gleichfalls ist eine Verteilung von Farbkontrollfelder über einen Druckbogen speziell im Verpackungsdruck ebenso üblich. Bei einer Einstellung der Druckmaschine für den Kaltfolientransfer sind entsprechend Einstellungen in den Druckwerken, die aus einem Regelvorgang von der Farbmess- und Regelanlage abgeleitet werden, sehr sinnvoll.

Eine Anwendung dieser Art ist in Verbindung mit den Darstellungen nach Figur 2 und 3 beschrieben.

Die gezeigte Druckmaschine weist einen Anleger zur Vereinzelung von Druckbogen 60 auf. Diese werden nach dem Bedrucken in dem Auftragwerk 1, dem Beschichtungswerk 2 und dem Druckwerk 50 in einem Ausleger auf einem Stapel ausgelegt. In Figur 2 ist hierbei das Druckwerk 50 als Lackmodul dargestellt. Das Druckwerk 50 soll aber funktionell wie ein Druckwerk bewerten werden. An Stelle des als Lackmodul gezeigten Druckwerkes 50 können daher auch ein Offsetdruckwerk oder mehrere Druckwerke eingesetzt sein.

In der in Figur 2 gezeigten Druckmaschine werden Druckbogen nach dem zuvor beschriebenen Verfahren mittels Kleberauftrag im Auftragwerk 1 und Kaltfolientransfer im Beschichtungswerk 2 hergestellt. Die erforderliche Transferfolie 5 wird von der Vorratsrolle 8 zur Aufwickelrolle 9 transportiert und im Transferspalt 6 des Beschichtungswerkes 2 zwischen Presswalze 3 und Gegendruckzylinder 4 mit dem Substrat (Papier, Pappe, Kunststofffolie, etc.) unter Pressung zusammengebracht, um so den Transfer der Nutzschicht auszuführen.

In den folgenden Druckwerken 50 kann der Bogen noch beschichtet oder weiter bedruckt werden.

Auf einem dergestalt hergestellten Druckbogen 60 werden Hilfsmessfelder 61 für die Bewertung des Kleberauftrages vorgesehen. Die Hilfsmessfelder 61 werden in einer Reihe an einer Kante des Druckbogens 60 angeordnet. Die Hilfsmessfelder 61 sind zonal angeordnet, so dass der Kleberauftrag für mehrere in Längsrichtung des Druckbogens 60 parallel verlaufende Streifen überwacht werden kann.

Die Hilfsmessfelder 61 können in Verbindung mit einer an sich bekannten, so genannten Druckkontrollleiste mit Testfeldern für die messtechnische Überwachung der Färbung der nach dem Folientransfer aufgedruckten Druckfarben angeordnet werden.

Die beschriebenen Hilfsmessfelder 61 werden ebenso wie das für den Folientransfer vorgesehene Drucksujet 62 in dem Auftragwerk 2 mit Kleber eingefärbt. Nach dem Beschichtungsvorgang und einem ggf. erfolgten Druck über den Folienauftrag kann der Druckbogen 60 an einem Steuerpult 80 zunächst einfach optisch vom Bediener bewertet werden.

Dort besteht aber auch die Möglichkeit durch manuelle oder automatische Erfassung Messwerte in Form von Farbdichtewerten oder anderen Färbungs- oder Beschichtungsparametern von dem Kleberauftrag, also als Kleberauftragsdaten, im Bereich der Hilfsmessfelder 61 in die Maschinensteuerung einzulesen. Dazu ist beispielsweise eine Qualitätskontrollvorrichtung 70 geeignet, die auch für die Erfassung von Farbdichtewerten für Druckfarben verwendet wird. Diese kann traversierend einer Ablagefläche für Druckbogen 60 an dem Steuerpult 80 zugeordnet sein. So kann dort ein aus dem Ausleger 52 entnommener Testbogen abgelegt und die Klebereinfärbung automatisch ermittelt werden.

Die Einstellung der Kleberdosierung wird mittels ebenso zonal ausgebildeter Dosiereinrichtungen im Farbwerk11 des Auftragwerkes 1 vorgenommen und erfolgt dann auf der Basis der mittels der Qualitätskontrollvorrichtung 70 erfassten Farbdicht-, Färbungs- oder anders gearteten Schichtparametern in den ausgemessenen Hilfsmessfeldern 61 für den Kleber.

Das Auslesen bzw. Erkennen der betreffenden Daten ist mit entsprechenden Hilfsmitteln durchzuführen. Entsprechende Messgeräte für die Qualitätskontrollvorrichtung 70 sind bekannt und können außerhalb der Druckmaschine oder in die Druckmaschine integriert angeordnet werden.

Die Messdatenerfassung kann also in einem ersten Fall mittels eines autarken oder mit dem Leitstand 80 verbundenen Handlesegerätes, das in optimierter Positionierung an die Hilfsmessfelder 61 herangeführt wird und dort die Dichte-, Färbungs-, Deckungs- oder Beschichtungswerte optisch ausliest. Die Datenübertragung zur Steuerung für die Druckmaschine bzw. zur Steuerung für die Kleberdosierung erfolgt per Leitung, Funk, Infrarotlicht oder anderen Transfertechniken.

Die Messdatenerfassung erfolgt dazu in einem zweiten Fall mittels eines oder mehrerer integrierter Qualitätskontrollvorrichtung 70 am Steuerpult 80, das als Abmusterungstisch 81 ausgebildet ist. Das bzw. die Messgeräte für die Qualitätskontrollvorrichtung 70 sind der Auflagefläche des Abmusterungstisches 81 am Steuerpult 80 zugeordnet. Von diesen Messgeräten für die Qualitätskontrollvorrichtung 70 kann ein jeweiliger Druckbogen 60 im Bereich seiner Hilfsmessfelder 61 automatisiert und während des Maschinenlaufes ausgelesen werden. So können die Beschichtungsparameter des Klebers ständig genau bestimmt und mittels der Qualitätskontrollvorrichtung 70 nachgeregelt werden. Die entsprechende Steuer- und Regeleinrichtung für die Qualitätskontrollvorrichtung 70 ist gewöhnlich im Steuerpult 80 integriert und steht steuerungsmäßig mit den Dosiereinrichtungen im Farbwerk 11 des Auftragwerkes 1 in Verbindung. Diese Verbindung kann auch für die Farbdosiereinrichtungen des Druckwerkes 50 oder weiterer Druckwerke vorgesehen sein.

Der Datentransfer zur Maschinensteuerung und die Abspeicherung der Daten, die die Einfärbung des Druckbogens 60 mit Kleber einstellt, kann mit fachüblichen Mitteln erfolgen.

Zur Sicherung der Einstellung der der Kleberdosierung im Farbwerk des Auftragwerkes 1 kann dazu vorgesehen sein, dass eine Umstellung des Betriebs für den Kaltfolientransfer nur erfolgen kann, wenn die Kleberdosierung zur erfolgreichen Verwertung der gemessenen Kleberauftragsdaten in geeignete Dosierdaten des entsprechenden Klebers umrechenbar eingestellt wurde. Hierbei werden, wie später noch ausgeführt wird, auch weitere Parameter für den Vorgang des Kaltfolientransfers berücksichtigt.

Der Vorgang des Einlesens und der Vollständigkeit der zur Einstellung erforderlichen Daten ist später zur Qualitätsüberwachung über die Maschinensteuerung jederzeit abprüfbar. So kann unter Anderem zur Effizienzsteigerung und Kosteneinsparung hinsichtlich einer Minimierung des Folienverbrauches hinlegt werden, dass ein Folientransfer nur dann erfolgen darf, wenn entsprechend für einen optimalen Kaltfolientransfer geeignete Kleberauftragsdaten über die Qualitätskontrollvorrichtung 70 voreingestellt, nach festgelegten Probebogen erfasst und gegebenenfalls automatisch nachkorrigiert wurden.

Zur Sicherstellung eines guten Druckergebnisses ist also vorgesehen, die Einstellung der Farbzufuhr in den dem Folientransfer folgenden Druckwerken so zu steuern und zu regeln, das auf Grund der Messergebnisse der Mess- und Regelanlage für die Kleberdosierung und ggf. auch für eine Farbdosierung in diesen Druckwerken erfolgt.

Die Steuerung der Druckmaschine sieht daher erfindungsgemäß auch vor, dass eine Einstellung für den Kaltfolientransfer ebenso beim Kleberauftrag die Farbmessanlage nutzt. Hierzu sind die Hilfsmessfelder 61 als spezifische Messfelder für den Kleber auf den Druckbogen 60 vorgesehen. Diese sind eigenständig oder im Bereich der Farb- oder Druckkontrollstreifen mit Farbmessfelder für die weiteren auf dem Druckbogen zu druckenden Farben angeordnet. Daher können die Hilfsmessfelder 61 für den Kleber gleichzeitig mit den Farbmessfeldern der anderen Farben ausgemessen werden. Die Einstellung der Kleberzufuhr im Auftragwerk 1 kann auf diese Weise so automatisiert werden, dass eine große Menge an teuerer Makulatur beim Folientransfer eingespart werden kann.

Zur Verbesserung der Funktion wird vorzugsweise ein Kleber in der Art einer Farbe verwendet, die auf die zu transferierende Folienschicht abgestimmt ist. Hier können zusätzliche Farbeffekte erzeugt oder die Grundfarbe der Folie unterstützt oder der Glanz der Folie verbessert oder aber Fehlstellen in der Folie ausgeglichen werden. Dabei kann die Farbe des Klebers zusätzlich so gewählt werden, dass sie messtechnisch gut erfassbar ist.

Damit die Hilfsmessfelder 61 sicher erfassbar sind, ist vorgesehen, dass im Bereich der Hilfsmessfelder 61 kein Folientransfer erfolgt.

Zu diesem Zweck kann die für den Folientransfer verwendete Pressbespannung 10 auf der Presswalze 3 in den Bereichen der Hilfsmessfelder 61 für den Kleberauftrag so ausgespart sein, dass beim Durchlaufen der Transferfolie 5 durch den Pressspalt 6 gleichwohl kein Folientransfer erfolgt.

Hierzu kann die Oberfläche der Pressbespannung 10 auf der Presswalze 3 in dem Bereich, in dem die Hilfsmessfelder 61 auf dem Bogen 60 gedruckt sind, gegenüber der normalen Oberflächenkontur zurückgenommen sein. Beispielsweise kann die Pressbespannung 10 in diesem Bereich ausgespart sein wie ein so genanntes gestripptes Gummituch. Möglich ist es auch, den Unterbau der Pressbespannung 10 in dem betreffenden Bereich zu reduzieren, indem etwa Teile von Unterlagebogen, die die Pressbespannung 10 auf den richtigen Zylinderdurchmesser der Presswalze 3 bringen, in diesem Bereich entfernt werden.

Diese Vorgehensweise ermöglicht es, dass die Hilfsmessfelder 61 auch im Produktionsprozess ausgemessen werden können und so eine ständige Qualitätskontrolle gemeinsam mit den Druckfarben durchgeführt werden kann.

Schon damit wird vermieden, dass der auf den Folientransfer folgende Farbendruck unter ungünstigen Bedingungen stattfindet, so dass die Druckqualität sich verschlechtert.

Weiterhin ist es aber auch möglich, die Kleberdosierung abhängig von den Randbedingungen des Beschichtungsauftrages und der dabei verwendeten Materialien zu steuern.

Hierbei kann bei glatten, nur wenig saugenden Substraten ein geringerer Kleberauftrag gewählt werden, während bei einfacheren, nicht so glatten und stärker saugenden Substraten der Kleberauftrag verstärkt werden kann.

Ebenso kann der Kleberauftrag abhängig von der Art der Transferfolie 5 eingestellt werden. Hierbei spielt das Ablöseverhalten der Nutzschicht der Transferfolie 5 von deren Trägerschicht eine besondere Rolle. Daher muss bei leicht ablösenden Transferfolien 5 der Kleberauftrag nicht so stark sein, wie bei weniger gut ablösenden Transferfolien 5. Diese Einstellungen können im Bereich der Voreinstellung für die Kleberdosierung im Auftragwerk 1 ausgewählt werden.

Weiterhin kann die Farbkontrolleinrichtung 70 bei der Messung die Ausprägung der Kleberfläche erfassen, so dass hieraus ermittelbar ist, wie gut die gedruckte Kleberfläche ausgeprägt ist und wie gut damit der Folientransfer ausführbar ist. Aus einem hierbei ermittelten Index für die Ausprägung oder Einheitlichkeit und Deckung der Kleberfläche auf dem Substrat im Bereich der Hilfsmessfelder 61 für den Kleber kann dann auf die Eigenschaft des Substrates hinsichtlich dessen Kleberannahme geschlossen und durch einen Regelalgorithmus gegengesteuert werden.

In idealer Weise kann hierzu die Farbkontrolleinrichtung 70 auch als Inlinemessvorrichtung 71 innerhalb der Druckmaschine und zwar hier direkt nach dem Auftragwerk 1, etwa an dessen Gegendruckzylinder 4, angeordnet sein. Dann kann der Kleberauftrag direkt noch vor dem Folientransfer ausgemessen werden und der Effekt der Wechselwirkung zwischen Kleberauftrag und Substratoberfläche lässt sich schneller ausgleichen, so dass schneller ein gutes Produkt hergestellt werden kann.

Weiterhin kann vorgesehen sein, dass mittels der Qualitätskontrollvorrichtung 70 auch die Beschichtung selbst kontrollierbar ist. Hierzu werden einige ausgewählte Hilfsmessfelder 61 für den Kleberauftrag mit Folie beschichtet. Wenn die Qualitätskontrollvorrichtung 70 dann in der Art einer Inspektionseinrichtung ausgeführt ist, kann die folienbeschichtete Oberfläche der Hilfsmessfelder 61 unter Einsatz einer Bildanalysesoftware im Hinblick auf deren Oberflächenqualität, Glanz und Fehlerfreiheit analysiert werden. Als Messwerte kommen hierfür auch die geometrische Flächendeckung oder die Tonwertzunahme im Bereich der mit Folie beschichteten Messfelder in Frage. Hieraus können dann Einstellparameter für den Folientransfer abgeleitet werden. Dafür kommen die Maschinengeschwindigkeit, die Bahnspannung der Transferfolie 5, der Beistelldruck im Transferspalt 6 oder die Lage der Bahnführung vor und hinter dem Transferspalt 6 in Frage.

Daher können die Hilfsmessfelder 61 mit Farbkontrollfeldern für einen nachfolgenden Farbendruck und mit Messfeldern für die Kontrolle des Folientransfers kombiniert werden. Die Qualitätskontrollvorrichtung 70 ist dann in der Lage die verschiedenen Kontroll- bzw. Messfelder zu unterscheiden und hinsichtlich der jeweiligen Qualitätskriterien auszuwerten.

Die Regelung der Dosierung von Kleber und Druckfarbe oder auch die Beeinflussung des Folientransferprozesses selbst werden von der Steuer- und Regeleinrichtung der Druckmaschine aus den Messwerten der Qualitätskontrollvorrichtung 70 bzw. der Inlinemessvorrichtung 71 abgeleitet.

### Bezugszeichenliste

| | |
|---|---|
| 1 | Auftragwerk |
| 2 | Beschichtungswerk |
| 3 | Presswalze (3') |
| 4 | Gegendruckzylinder |
| 5 | Transferfolie / Folienbahn (5') |
| 6 | Transferspalt (6') |
| 7 | Rollenantrieb |
| 8 | Folienvorratsrolle |
| 9 | Foliensammelrolle |
| 10 | Pressbespannung |
| 11 | Farbwerk |
| 12 | Plattenzylinder |
| 13 | Gummizylinder |
| 14 | Folienleitwalze |
| 15 | Druckwerksschutz |
| 16 | Trockner |
| 17 | Inspektionseinrichtung |
| 18 | Tänzerwalze |
| | |
| 3' | Presswalze |
| 5' | Folienbahn |
| 6' | Transferspalt |
| | |
| 12.1 | Druckplatte (Klebermedium) |
| | |
| 40 | Gegendruckzylinder |
| 41 | Drucktuchzylinder |
| 42 | Drucktuch / Gummituch |
| 43 | Plattenzylinder |
| 44 | Druckplatte |
| 50 | Druckwerk |
| | |
| | |
| 60 | Druckspalt |
| 61 | Hilfsmessfelder |
| 62 | Foliensujet |
| | |
| 70 | Farbkontrolleinrichtung |
| 71 | Inlinemessvorrichtung |
| | |
| 80 | Steuerpult |
| 81 | Abmusterungstisch |

## Patentansprüche

1. Vorrichtung zum Transfer von bildgebenden Schichten von einer Transferfolie (5) auf mit einer bildmäßigen Beschichtung mit einem Klebermedium versehene Druckbogen,
mit einem Auftragwerk (1), das eine Druckplatte aufweist, mittels der das Klebermedium auf den Druckbogen aufgetragen wird, wobei das Auftragwerk (1) als Druckwerk einer Mehrfarbendruckmaschine ausgebildet ist und eine Dosiereinrichtung zur Zufuhr des Klebermediums aufweist,
mit einem dem Auftragwerk (1) nachgeordneten Beschichtungswerk (2), das einen einen gemeinsamen Transferspalt (6) bildenden Gegendruckzylinder (4) und eine Presswalze (3) enthält, durch den die Transferfolie (5) von einer Folienvorratsrolle (8) die Presswalze (3) berührend führbar ist, derart, dass sie mit der beschichteten Seite auf den auf dem Gegendruckzylinder (4) geführten Druckbogen aufliegend und unter Druck zum Übertragen der Beschichtung gemeinsam mit dem Druckbogen durch den Transferspalt (6) geführt wird, **dadurch gekennzeichnet,**
**dass** eine Farbkontrolleinrichtung (70) zur messtechnischen Erfassung der Auftragsmenge des Klebermediums vorgesehen ist, dass das Auftragwerk (1) eine Dosiereinrichtung zu gesteuerten Zufuhr des Klebermediums aufweist, und dass eine Steuerungsvorrichtung zur Steuerung der Dosiereinrichtung derart vorgesehen ist, dass in einer Betriebsart für den Folientransfer die Zufuhr des Klebermediums zur Druckplatte geregelt wird.

2. Vorrichtung nach Anspruch 1,
**dadurch gekennzeichnet,**
**dass** dem Beschichtungswerk (2) wenigstens ein Druckwerk (60) nachgeordnet ist, in dem eine Übertragung von Druckfarbe oder Lack auf den mit Transferfolie beschichteten Druckbogen vorgesehen ist.

3. Vorrichtung nach Anspruch 1 oder 2, **dadurch gekennzeichnet,**
**dass** eine Farbkontrolleinrichtung (70) zur messtechnischen Erfassung der Auftragsmenge und/oder Schichtdicke und/oder Einfärbung des im Auftragwerk (1) aufgetragenen Klebermediums und der Auftragsmenge und/oder Schichtdicke und/oder Einfärbung wenigstens der in dem Druckwerk (60) aufgetragenen Menge an Druckfarbe vorgesehen ist.

4. Vorrichtung nach Anspruch 1 bis 3, **dadurch gekennzeichnet,**
**dass** in einer Betriebsart Folientransfer der Druckmaschine auf einer in dem Auftragwerk (1) vorgesehenen Druckplatte für das Klebermedium Kontrollbereiche oder Kontrollfelder (61) für die messtechnische Erfassung der Auftragsmenge und/oder Schichtdicke und/oder Einfärbung des Klebermediums vorgesehen sind..

5. Vorrichtung nach Anspruch 1 bis 4, **dadurch gekennzeichnet,**
**dass** in dem Auftragwerk (1) ein Kleber eingesetzt ist, der in der Art einer Farbe ausgebildet oder mit einer Einfärbung versehen ist, wobei die Auftragsmenge und/oder Schichtdicke und/oder Einfärbung des Klebermediums mittels der Farbmesseinrichtung (70, 71) messtechnisch erfasst wird.

6. Vorrichtung nach einem oder mehreren der Ansprüche 2 bis 5, **dadurch gekennzeichnet,**
**dass** das Beschichtungswerk (2) zur Vermeidung eines Folientransfers im Bereich der mit Klebermedium bedruckten Kontrollfelder (61) ausgebildet ist.

7. Vorrichtung nach Anspruch 6, **dadurch gekennzeichnet,**
**dass** die Presswalze (3) des Beschichtungswerks (2) so ausgebildet ist, dass die Pressbespannung (10) derart angebracht ist, dass im Bereich der mit Klebermedium bedruckten Kontrollfelder (61) die Transferfolie (5) nicht gegen den Gegendruckzylinder (4) gepresst wird.

8. Vorrichtung nach Anspruch 6 oder 7, **dadurch gekennzeichnet,**
**dass** ein Unterbau der Pressbespannung (10) auf der Presswalze (3) oder die Pressbespannung (10) selbst im Bereich der mit Klebermedium bedruckten Kontrollfelder (61) ausgespart ist.

9. Vorrichtung nach einem oder mehreren der Ansprüche 2 bis 5, **dadurch gekennzeichnet, dass** das Beschichtungswerk (2) zur Ausführung eines Folientransfers im Bereich ausgewählter mit Klebermedium bedruckten Kontrollfelder (61) ausgebildet ist.

10. Vorrichtung nach Anspruch 9, **dadurch gekennzeichnet,**
**dass** die Presswalze (3) des Beschichtungswerks (2) so ausgebildet ist, dass die Pressbespannung (10) derart angebracht ist, dass im Bereich der ausgewählten mit Klebermedium bedruckten Kontrollfelder (61) die Transferfolie (5) gegen den Gegendruckzylinder (4) gepresst wird.

11. Vorrichtung nach Anspruch 9 oder 10, **dadurch gekennzeichnet,**
**dass** die mit Folie beschichteten ausgewählten Kontrollfelder (61) hinsichtlich ihrer mit Folie beschichteten Oberfläche ausgemessen oder bildhaft erfasst und die Messwerte oder Bilddaten mit einer Analyse- oder Bildanalysesoftware verarbeitet werden, so dass die Flächendeckung und/oder die Tonwertzunahme und/oder der Glanz und/oder die Vollständigkeit der Folienbeschichtung erkannt werden.

12. Vorrichtung nach einem oder mehreren der vorhergehenden Ansprüche,
**dadurch gekennzeichnet, dass** die Steuer- und Regelvorrichtung der Druckmaschine Einrichtungen zum Speichern aufweist, mittels der Einstellparameter hinsichtlich der Qualität der zu beschichtenden Druckbogen, der Transferfolie und/oder des Klebers hinterlegt werden und dass die Dosierung des Kleber in Abhängigkeit der Parameter eingestellt wird.

## Claims

1. A device for the transfer of imaging layers from a transfer film (5) onto printing sheets provided with a pictorial coating with an adhesive medium,
with a form unit (1) comprising a printing plate, by means of which the adhesive medium is applied onto the printing sheet, wherein the form unit (1) is designed as printing couple of a multi-colour printing press and comprises a metering device for the supply of the adhesive medium,
with a coating couple (2) arranged downstream of the form unit (1), which includes an impression cylinder (4) and a press roll (3) forming a common transfer gap (6), through which the transfer film (5) can be guided from a film storage reel (8) contacting the press roll (3) in such a manner that it is guided jointly with the printing sheet through the transfer gap (6) with the coated side lying on the printing sheet guided on the impression cylinder (4) and under pressure for transferring the coating,
**characterized in that**
an ink control device (70) for the measurement recording of the application quantity of the adhesive medium is provided, **in that** the form unit (1) comprises a metering device for the controlled supply of the adhesive medium, and **in that** a control device for controlling the metering device is provided in such a manner that in an operating mode for the film transfer the supply of the adhesive medium to the printing plate is regulated.

2. The device according to Claim 1,
**characterized in that**
at least one printing couple (60) is arranged downstream of the coating couple (2), in which a transfer of printing ink or varnish on the printing sheet coated with transfer foil is provided.

3. The device according to Claim 1 or 2,
**characterized in that**
an ink control device (70) for the measurement recording of the application quantity and/or layer thickness and/or inking of the adhesive medium applied in the form unit (1) and the application quantity and/or layer thickness and/or inking at least of the quantity of printing ink applied in the printing couple (60) is provided.

4. The device according to Claim 1 to 3,
**characterized in that**
in an operating mode film transfer of the printing press on a printing plate provided in the form unit (1) for the adhesive medium control regions or control fields (61) for the measurement recording of the application quantity and/or layer thickness and/or inking of the adhesive medium are provided.

5. The device according to Claim 1 to 4,
**characterized in that**
in the form unit (1) an adhesive is employed, which is formed in the manner of an ink or provided with a colouring, wherein the application quantity and/or layer thickness and/or colouring of the adhesive medium is recorded by measurement by means of the ink measuring device (70, 71).

6. The device according to any one or a plurality of the Claims 2 to 5, **characterized in that**
the coating unit (2) is designed to avoid a film transfer in the region of the control fields (61) printed with adhesive medium.

7. The device according to Claim 6, **characterized in that**
the press roll (3) of the coating unit (2) is designed so that the press clothing (10) is attached in such a manner that in the region of the control fields (61) printed with adhesive medium the transfer film (5) is not pressed against the impression cylinder (4).

8. The device according to Claim 6 or 7, **characterized in that**
a substructure of the press clothing (10) on the press roll (3) or the press clothing (10) itself is recessed in the region of the control fields (61) printed with adhesive medium.

9. The device according to any one or a plurality of the Claims 2 to 5, **characterized in that**
the coating unit (2) is designed for carrying out a film transfer in the region of selected control fields (61) printed with adhesive medium.

10. The device according to any one or a plurality of the Claims 9, **characterized in that**
the press roll (3) of the coating unit (2) is designed so that the press clothing (10) is attached in such a manner that in the region of the selected control fields (61) printed with adhesive medium the transfer film (5) is pressed against the impression cylinder (4).

11. The device according to Claim 9 or 10, **characterized in that**
the selected control fields (61) coated with film are measured or recorded in terms of image with respect to its surface coated with film and the measurement values or image data are processed with an analysis or image analysis software so that the area coverage and/or the tone value increase and/or the gloss and/or the completeness of the film coating are detected.

12. The device according to any one or a plurality of the preceding claims, **characterized in that**
the control and regulating device of the printing press comprises facilities for storing, by means of which adjusting parameters with respect to the quality of the printing sheets to be coated, the transfer film and/or the adhesive are stored and **in that** the metering of the adhesive is adjusted as a function of the parameters.

## Revendications

1. Dispositif de transfert de couches donnant des images depuis un film de transfert (5) sur une feuille d'impression pourvue d'un revêtement graphique via une colle,
comportant une unité d'application (1) qui présente une plaque d'impression qui permet d'appliquer la colle sur la feuille d'impression, l'unité d'application (1) se présentant sous forme d'une unité d'impression d'une machine d'impression multicolore et présentant un dispositif de dosage pour l'acheminement de la colle,
une unité de revêtement (2) installée en aval de l'unité d'application (1) et qui comporte un cylindre de contrepression (4) formant un intervalle de transfert commun (6) et un rouleau compresseur (3) à travers lesquels le film de transfert (5) peut être guidé par un rouleau de réserve de film (8) en touchant le rouleau compresseur (3) de manière à être conduit à plat par sa face revêtue guidée sur la feuille d'impression sur le cylindre de contrepression (4) et sous pression pour transférer le revêtement en commun avec la feuille d'impression dans l'intervalle de transfert (6),
**caractérisé en ce**
**qu'**un dispositif de contrôle de couleur (70) permettant l'enregistrement par technique de mesure de la quantité de colle appliquée, que l'unité d'application (1) présente un dispositif de dosage pour l'acheminement contrôlé de colle et qu'un dispositif de commande permettant de commander le dispositif de dosage est prévu de manière à ce que l'acheminement de colle vers la plaque d'impression soit régulé dans un mode de fonctionnement pour le transfert de film.

2. Dispositif selon la revendication 1,
**caractérisé en ce**
**qu'**en aval de l'unité de revêtement (2) est installée au moins une unité d'impression (60) dans laquelle un transfert d'encre d'impression ou de vernis sur la feuille d'impression revêtue de film de transfert est prévu.

3. Dispositif selon la revendication 1 ou 2, **caractérisé en ce**
**qu'**un dispositif de contrôle de couleur (70) permettant l'enregistrement par technique de mesure de la quantité appliquée et/ou de l'épaisseur de couche et/ou de la coloration de la colle appliquée dans l'unité d'application (1) et de la quantité appliquée et/ou de l'épaisseur de couche et/ou de la coloration au moins de la quantité d'encre d'impression appliquée dans l'unité d'impression (60) est prévu.

4. Dispositif selon les revendications 1 à 3, **caractérisé en ce que**,
dans un mode de fonctionnement transfert de film de la machine d'impression, sur une plaque d'impression prévue dans l'unité d'application (1) pour la colle, des zones de contrôle ou des champs de contrôle (61) sont prévus pour l'enregistrement par technique de mesure de la quantité appliquée et/ou de l'épaisseur de couche et/ou de la coloration de la colle.

5. Dispositif selon les revendications 1 à 4, **caractérisé en ce que**,
dans l'unité d'application (1), on utilise une colle qui est conçue comme une encre ou est pourvue d'une coloration, la quantité appliquée et/ou l'épaisseur de couche et/ou la coloration de la colle étant enregistrées par technique de mesure au moyen du dispositif de contrôle de couleur (70, 71).

6. Dispositif selon une ou plusieurs des revendications 2 à 5, **caractérisé en ce que** l'unité de revêtement (2), pour éviter un transfert de film, est réalisée au niveau des champs de contrôle (61) imprimés de colle.

7. Dispositif selon la revendication 6, **caractérisé en ce que**
le rouleau compresseur (3) de l'unité de revêtement (2) est réalisé de manière à ce que le montage de presse (10) soit installé de manière à ce que, au niveau des champs de contrôle (61) imprimés de colle, le film de transfert (5) ne soit pas comprimé contre le cylindre de contrepression (4).

8. Dispositif selon la revendication 6 ou 7, **caractérisé en ce**
**qu'**une base du montage de presse (10) est réservée sur le rouleau compresseur (3) ou le montage de presse (10) lui-même au niveau des champs de contrôle (61) imprimés de colle.

9. Dispositif selon une ou plusieurs des revendications 2 à 5, **caractérisé en ce que** l'unité de revêtement (2) est conçue pour réaliser un transfert de film au niveau de champs de contrôle (61) imprimés de colle sélectionnés.

10. Dispositif selon la revendication 9, **caractérisé en ce que**
le rouleau compresseur (3) de l'unité de revêtement (2) est conçu de manière à ce que le montage de presse (10) soit installé de manière à ce que, au niveau des champs de contrôle (61) imprimés de colle sélectionnés, le film de transfert (5) soit comprimé contre les cylindres de contrepression (4).

11. Dispositif selon la revendication 9 ou 10, **caractérisé en ce que**
les champs de contrôle (61) imprimés de film sélectionnés sont mesurés ou évalués graphiquement au niveau de leur surface revêtue de film ou enregistrés graphiquement et que les valeurs de mesure ou données graphiques sont traitées avec un logiciel d'analyse ou d'analyse graphique de manière à détecter la couverture de surface et/ou l'augmentation de la tonalité et/ou la brillance et/ou l'intégralité du film de revêtement.

12. Dispositif selon une ou plusieurs des revendications précédentes, **caractérisé en ce que**
le dispositif de commande et de réglage de la machine d'impression présente des dispositifs de sauvegarde qui permettent d'enregistrer les paramètres de réglage pour ce qui est de la qualité des feuilles d'impression à revêtir, du film du transfert et/ou de la colle et que le dosage de la colle est ajusté en fonction des paramètres.
